# EUROPÄISCHE PATENTSCHRIFT

(11) **EP 0 513 303 B1**
(45) Veröffentlichungstag und Bekanntmachung des Hinweises auf die Patenterteilung: **19.07.1995**
(21) Anmeldenummer: 92900396.0
(22) Anmeldetag: 09.12.1991
(51) Int. Cl.: F24F 13/068, F24D 19/06

(54) **VERFAHREN ZUM HERSTELLEN EINES QUELLAUSLASSES**
METHOD OF MANUFACTURING AN AIR-HEATING ENCLOSURE
PROCEDE DE FABRICATION D'UNE SORTIE D'AIR CHAUD

(30) Priorität: 08.12.1990 DE 4039246
(43) Veröffentlichungstag der Anmeldung: 19.11.1992
(73) Patentinhaber: SCHAKO METALLWARENFABRIK FERDINAND SCHAD KG, 78600 Kolbingen (DE)
(72) Erfinder: MUELLER, Gottfried, D-7201 Kolbingen (DE); HIPP, Paul, D-7201 Kolbingen (DE)
(74) Vertreter: Weiss, Peter, Dr. rer.nat.
(86) Internationale Anmeldenummer: DE9100954
(87) Internationale Veröffentlichungsnummer: WO9210708

(56) Entgegenhaltungen:
- EP-A- 0 298 276
- GB-A- 363 777

## Beschreibung

Die Erfindung betrifft ein Verfahren zum Herstellen eines Quellauslasses, insbesondere für den Anbau unter Heizkörpern od. dgl. wasserführenden Kollektoren, sowie einen entsprechenden Quellauslaß.

Unter Quellauslässen werden Auslässe für die Zuluft aus einem Luftleitsystem in einen Raum verstanden, wobei die Luft durch einen entsprechenden Anschlußstutzen in den Auslaß ein- und durch einen perforierten Gehäusemantel aus dem Auslaß in den Raum austritt. Quellauslässe haben die Aufgabe, Luft mit möglichst geringer Turbulenz und Induktion dem Raum zuzuführen.

Derartige Quellauslässe sind z.B. in der EP-A-0 298 276 beschrieben.

Dabei werfen Quellauslässe verschiedene Probleme auf. Zum einen ist wünschenswert, jedoch nur in seltenen Fällen erreichbar, daß die Zuluft mit einer gleichmäßigen Geschwindigkeit über die gesamte Austrittsfläche austritt und dies selbst bei einer höheren Zuluftgeschwindigkeit innerhalb des Luftleitsystems.

Ferner ist ein relativ geringer Gesamtdruckverlust wünschenswert. Besonderes Augenmerk ist der Lautstärke zu widmen, mit welcher die Luft aus einem Quellauslaß austritt. Je höher und unregelmäßiger die Geschwindigkeit ist, desto größer ist auch die Lautstärke.

Probleme ergeben sich vor allem bei der Herstellung dieser Quellauslässe, da recht viele Schweißarbeiten zu erledigen sind.

Der Erfinder hat sich zum Ziel gesetzt, ein Verfahren der o.g. Art zu entwickeln, mit dem ein Quellauslaß auf einfachem, kostengünstigem und umweltfreundlichem Wege hergestellt wird, wobei dieser Quellauslaß aber gerade die Anforderungen an eine Vergleichmäßigung der Luftverteilung und geringe Geräuschentwicklung erfüllt.

Zur Lösung dieser Aufgabe führt, daß ein Stück Blech zumindest teilweise perforiert, zu einem langgestreckten Gehäuse gebogen oder abgekantet und an einem offenen Ende über einen Klemmring od. dgl. mit einem Anschlußstutzen an ein Luftleitsystem haltenden Deckelring verbunden wird und daß von dem anderen offenen Ende des Gehäuses her in das Innere ein höhenverstellbares Ausgleichsblech an einem Deckel eingeschoben und dieser mit dem Gehäuse wiederum über einen Klemmring od. dgl. verbunden wird, wobei vor dem Einschieben in das Ausgleichsblech Schlitzungen eingestanzt werden.

Die Lösung der Aufgabe hinsichtlich des Quellauslässes ist Gegenstand des Patentanspruch 4.

Bei dieser Herstellung muß weder gepunktet noch geschweißt werden. D.h. es findet keine Umweltbeeinträchtigung statt, die immer bei Schweißvorgängen von Zinkblech erfolgt. Ferner wird Energie in hohem Maße eingespart. Das gesamte Verfahren ist schnell und rationell. Ferner entsteht ein Quellauslaß, welcher sich in der Praxis hervorragend bewährt hat.

Bevor das Ausgleichblech in das Gehäuse des Quellauslasses eingeschoben wird, sollen Schlitzungen eingestanzt werden, die der Vergleichmäßigung des Luftstromes dienen. Bevorzugt entstehen diese Schlitzungen beim Ausbiegen von angestanzten Leitstegen. Diese Leitstege werden dann etwa senkrecht nach oben ausgebogen und dienen zur Führung der Zuluft.

Im vorliegenden hat sich der Erfinder noch etwas Besonderes einfallen lassen. Erfindungsgemäß sollen die freien Enden der Leitstege abgekantet werden, so daß Querstege geringerer Breite entstehen. Hierdurch wird gleichzeitig der gesamte Luftführungsschlitz innerhalb des Ausgleichblechs verengt, so daß ein gewisser Luftstau stattfindet. Dieser Stau bewirkt zum einen eine Vergleichmäßigung der Luftströmung über die gesamte Fläche des Ausgleichblechs, ferner wird aber auch eine geringe Induktionszone geschaffen, welche bewirkt, daß die Zuluft etwas beschleunigt an dem Heizkörper bzw. dergleichen Kollektoren entlangstreicht und ein Temperaturaustausch relativ schnell stattfindet.

Ein entsprechender Quellauslaß besteht somit aus einem zumindest teilweise perforierten langgestreckten Gehäuse, welches beidseits durch Deckel bzw. einen Deckelring mit eingelassenem Anschlußstutzen an ein Luftleitsystem abgedeckt ist. Im Inneren des Gehäuses befindet sich das oben beschriebene Ausgleichblech.

Nach der Erfindung ist dieses Ausgleichblech höhenverstellbar. Der Einfachheit halber kann hierzu ein Gewindebolzen verwendet werden, welcher beispielsweise an dem DecKel festliegt. Mit seinem Gewindeabschnitt greift er in eine entsprechende Befestigungslasche bzw. in ein dort vorgesehenes Bohrloch mit Innengewinde ein, wobei er dieses Innengewinde kämmt. Beim Drehen des Gewindebolzens wandert somit die Befestigungslasche und somit auch das gesamte Ausgleichblech entlang dem Gewindeabschnitt, wodurch die Lage des Ausgleichbleches verändert wird. Hierdurch kann aber wiederum die Menge derjenigen Zuluft beschleunigt werden, welche gezwungenermaßen durch das Ausgleichblech geführt wird. Ist diese Zuluft relativ gering, so entsteht auch nur eine äußerst geringe Induktionszone. Die übrige Luft überstreicht dann das Ausgleichblech und gelangt direkt durch den perforierten Gehäusemantel zum Heizkörper. Je mehr das Ausgleichblech angehoben wird, um so mehr Zuluft muß gezwungenermaßen durch das Ausgleichblech strömen, weshalb die Induktionszone verstärkt wird. Hierdurch kann jedem Wunsch Rechnung getragen werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Figur 1: eine teilweise aufgebrochene Draufsicht auf einen erfindungsgemäßen Quellauslaß;
- Figur 2: einen Längsschnitt durch den Quellauslaß gemäß Figur 1 entlang Linie II-II.

Ein erfindungsgemäßer Quellauslaß R besteht aus einem Gehäuse 1, welches querschnittlich rund, ellipsenförmig oder eckig geformt sein kann. Bevorzugt wird dieses Gehäuse 1 durch Biegen bzw. Kanten aus einem einzigen Stück Blech hergestellt. Eine Oberseite 2 und ggfs. auch eine Frontseite 3 des Gehäuses 1 können perforiert sein. Die Perforation erzeugt Löcher 4, deren Abstände bzw. Durchmesser je nach Wunsch gewählt sein können. Die linksseitige Öffnung des langgestreckten Gehäuses 1 ist von einem Deckelring 5 abgedeckt, welcher einen Anschlußstutzen 6 an ein nicht näher gezeigtes Luftleitsystem umfängt. Hierzu ist in den Anschlußstutzen 6 eine entsprechende Ringnut 7 eingeformt, in welche der Deckelring 5 eingreift. Der Deckelring 5 selbst schlägt dann zusammen mit dem Anschlußstutzen 6 an eine Randkante des Gehäuses 1 an und kann dort beispielsweise durch einen Klemmring 8 od. dgl. gehalten werden.

Von der dem Anschlußstutzen 6 gegenüberliegenden Seite her wird in das Innere I des Gehäuses 1 ein Ausgleichblech 9 eingeschoben. Dieses Ausgleichblech 9 besitzt eine Verbindungslasche 10, welche von einem Gewindebolzen 11 durchsetzt ist. Dieser Gewindebolzen 11 wird von einem Befestigungswinkel 12 od. dgl. an einem Deckel 13 gehalten, wobei dieser Deckel 13 wiederum über einen entsprechenden Klemmring 14 mit dem Gehäuse 1 verbunden ist.

Der Gewindebolzen 11 ist von außen her zugänglich, wobei er einen Schlitz 15 zum Eingriff eines Schraubenziehers aufweist. Beim Drehen des Gewindebolzens 11 bleibt dieser ortsfest im Befestigungswinkel 12, jedoch wandert das Ausgleichblech 9 in Richtung x im Inneren I des Gehäuses 1. Hierdurch erfolgt eine Höhenverstellung des Ausgleichblechs 9.

Das Ausgleichblech 9 besitzt einen umlaufenden Rahmen 16, welcher eine Platte 17 umgibt. Diese Platte 17 besitzt nicht näher gezeigte Querschlitze, durch welche die vom Anschlußstutzen 6 her eingeführte Luft zu der perforierten Oberseite 2 gelangen kann. Geleitet wird die Luft mittels etwa senkrecht zu der Platte 17 aufstehenden Leitstegen 18, welche in einem Abstand von etwa 20mm angeordnet sind. Bevorzugt erfolgt die Ausbildung der Leitstege 18 beim Ausstanzen der Schlitzungen in der Platte selbst, wobei die Leitstege nach der Erzeugung entsprechender Stanzlinien aus der Platte 17 ausgebogen werden.

Vom freien Ende der Leitstege 18 sind noch kurze Querstege 19 abgekantet, welche etwa 5-6mm breit sind. Hierdurch wird der dann erzeugte freie Schlitz 20 zwischen zwei Querstege 19 verkleinert. D.h., die Breite b des Schlitzes 20 ist kleiner als die Breite a der Plattenschlitzung 21. Hierdurch wird für die Zuluft ein gewisser Vordruck erreicht und somit eine leichte Induktionszone geschaffen. Diese ermöglicht es, daß die Zuluft trotz einem langsamen Ausströmen nach der Induktionszone den Temperaturunterschied zu einem nicht näher gezeigten Heizkörper hin relativ schnell abbaut.

Eine Verstellung des Ausgleichblechs 9 in der Höhe, d.h. in Richtung x, bietet die Möglichkeit der Veränderung dieser Induktionszone je nach gewünschter Strömungsgeschwindigkeit und Luftmenge. Wird beispielsweise das Ausgleichblech 9 abgesenkt, so vermindert sich die Menge der Luft, welche durch die Schlitzungen 21 bzw. 22 des Ausgleichblechs 9 strömt. Hierdurch wird auch die Luftmenge vermindert, welche eine Induktionszone schafft. Die Einstellung ist mittels des Gewindebolzens 11 äußerst einfach.

Sowohl die Herstellung des Ausgleichblechs wie auch des Gehäuses und der restlichen Teile des Quellauslasses geschieht sauber und schnell. Es braucht weder gepunktet noch geschweißt zu werden, d.h. es wird Energie eingespart und die Umwelt weniger belastet, wie dies bei Schweißvorgängen von Zinkblech bekanntermaßen geschieht. Auch das Montieren ist äußerst einfach und kann schnell bewerkstelligt werden.

## Patentansprüche

1. Verfahren zum Herstellen eines Quellauslasses, insbesondere für den Anbau unter Heizkörpern od. dgl. wasserführenden Kollektoren,
dadurch gekennzeichnet,
daß ein Stück Blech zumindest teilweise perforiert, zu einem langgestreckten Gehäuse gebogen oder abgekantet, und an einem offenen Ende über einen Klemmring od. dgl. mit einem Anschlußstutzen an ein Luftleitsystem haltenden Deckelring verbunden wird und daß von dem anderen offenen Ende des Gehäuses her in das Innere ein höhenverstellbares Ausgleichsblech an einem Deckel eingeschoben und dieser mit dem Gehäuse wiederum über einen Klemmring od. dgl. verbunden wird, wobei vor dem Einschieben in das Ausgleichsblech Schlitzungen eingestanzt werden.

2. Verfahren nach Anspruch 1, dadurch gekennzeichnet, daß die Schlitzungen durch Ausbiegen von Leitstegen entstehen.

3. Verfahren nach Anspruch 2, dadurch gekennzeichnet, daß von den freien Enden der Leitstege Querstege abgekantet werden, wodurch zwischen den Leitstegen Schlitze entstehen, deren Breite geringer ist als die Breite der Plattenschlitzungen.

4. Quellauslaß, insbesondere für den Anbau unter Heizkörpern od. dgl. wasserführenden Kollektoren, mit einem zumindest teilweise perforierten langgestreckten Gehäuse (1), welches beidseits durch einen Deckel (13) bzw. einen Deckelring (5) mit eingelassenem Anschlußstutzen (6) an ein Luftleitsystem abgedeckt und in dessen Innerem (I) ein Ausgleichblech (9) an dem Deckel (13) angeordnet ist, dadurch gekennzeichnet, daß das Ausgleichsblech eine Platte (17) mit Plattenschlitzungen (21) ist und um eine Höhe (X) verstellbar ist.

5. Quellauslaß nach Anspruch 4, dadurch gekennzeichnet, daß die Verstellbarkeit der Höhe (X) des Ausgleichbleches (9) durch einen Gewindebolzen (11) erfolgt, welcher ortsfest an einem Befestigungswinkel (12) am Deckel (13) angeordnet ist und mit seinem Gewindeabschnitt ein Innengewinde in einer Verbindungslasche (10) an dem Ausgleichsblech (9) kämmt.

6. Quellauslaß nach Anspruch 4 oder 5, dadurch gekennzeichnet, daß der Platte (17) Leitstege (18) an- oder aus ihr herausgeformt sind.

7. Quellauslaß nach Anspruch 6, dadurch gekennzeichnet, daß von den Leitstegen (18) Querstege (19) abgekantet sind.

8. Quellauslaß nach Anspruch 7, dadurch gekennzeichnet, daß die Breite (b) der Schlitze (20) kleiner als die Breite (a) der Plattenschlitzung (21) ist.

9. Quellauslaß nach wenigstens einem der Ansprüche 4 bis 8, dadurch gekennzeichnet, daß das Ausgleichblech (9) mit dem Deckel (13) verbunden ist.

## Claims

1. Method of producing a swell outlet, in particular for mounting beneath radiators or similar water-carrying collectors, characterised in that a piece of metal sheet is at least partially perforated, bent or folded to form an elongate housing and at one open end is connected via a clamping ring or the like to a cover ring holding a connected nozzle to an air conveying system and in that a vertically adjustable compensating metal sheet on a cover is inserted from the other open end of the housing into the interior and the covering is in turn connected to the housing via a clamping ring or the like, slotting being punched before insertion into the compensating metal sheet.

2. Method according to claim 1, characterised in that the slotting is formed by bending out guide ribs.

3. Method according to claim 2, characterised in that transverse ribs are folded from the free ends of the guide ribs, slots of which the width is smaller than the width of the plate slotting being formed between the guide ribs.

4. Swell outlet, in particular for mounting beneath radiators or similar water-carrying collectors, with an at least partially perforated elongate housing (1) which is covered on both sides by a cover (13) or a cover ring (15) with inserted connecting nozzle (6) to an air conveying system and in whose interior (I) a compensating metal sheet (9) is arranged on the cover (13), characterised in that the compensating metal sheet is a plate (17) with plate slotting (21) and is adjustable by a height (X).

5. Swell outlet according to claim 4, characterised in that the height (X) of the compensating metal sheet (9) can be adjusted by a threaded bolt (11) which is arranged stationarily on a fastening angle (12) on the cover (13) and, with its threaded portion, an internal thread meshes in a connecting tab (10) on the compensating metal sheet (9).

6. Swell outlet according to claim 4 or 5, characterised in that guide ribs (18) are shaped on or from the plate (17).

7. Swell outlet according to claim 6, characterised in that transverse ribs (19) are folded from the guide ribs (18).

8. Swell outlet according to claim 7, characterised in that the width (b) of the slots (20) is smaller than the width (a) of the plate slotting (21).

9. Swell outlet according to at least one of claims 4 to 8. characterised in that the compensating metal sheet (9) is connected to the cover (13).

## Revendications

1. Procédé de fabrication d'une sortie d'air chaud, en particulier pour le montage sous des corps chauffants ou collecteurs analogues transportant de l'eau, caractérisé en ce qu'une pièce de tôle perforée au moins en partie, est pliée ou repliée en un boîtier allongé et est reliée à une extrémité ouverte par un anneau de serrage ou dispositif analogue avec un ajutage de raccordement sur un anneau de recouvrement maintenant un système de guidage d'air et en ce qu'on introduit par l'autre extrémité ouverte du boîtier une tôle d'équilibrage réglable en hauteur contre un couvercle et celui-ci est relié à nouveau au boîtier par un anneau de serrage ou dispositif équivalent, tandis qu'avant l'introduction un système de fentes est découpé dans la tôle.

2. Procédé selon la revendication 1, caractérisé en ce que les fentes sont obtenues par pliage vers l'extérieur, de barrettes de guidage.

3. Procédé selon la revendication 2, caractérisé en ce qu'à partir des extrémités libres des barrettes de guidage sont réalisées par pliage des barrettes transversales, raison pour laquelle on crée entre les barrettes de guidage des fentes, dont la largeur est plus petite que celle des ouvertures des fentes dans la plaque.

4. Sortie d'air chaud, en particulier pour le montage sous des corps chauffants ou collecteurs équivalents transportant de l'eau, avec un boîtier (1) allongé au moins partiellement perforé, qui des deux côtés est recouvert d'un couvercle (13) ou d'un anneau de recouvrement (5) ayant un ajutage de raccordement (6) à un système de guidage d'air et à l'intérieur duquel (I) est disposée contre le couvercle (13) une tôle d'équilibrage (9), caractérisée en ce que la tôle d'équilibrage est une plaque (17) avec un système de fentes (21) et est réglable sur une hauteur (x).

5. Sortie d'air chaud selon la revendication 4, caractérisée en ce que la possibilité de réglage de la hauteur (x) de la tôle d'équilibrage (9) se réalise au moyen d'un goujon à filetage (11) qui est placé de manière fixe sur une cornière de fixation (12) appliquée au couvercle (13) et qui entraîne par son tronçon fileté un filetage intérieur d'un collier de raccordement (10) fixé à la tôle d'équilibrage (9).

6. Sortie d'air chaud selon les revendications 4 ou 5, caractérisée en ce que, des barrettes de guidage (18) sont ajustées à la plaque (17) ou mises en forme vers l'extérieur à partir d'elle.

7. Sortie d'air chaud selon la revendication 6, caractérisée en ce que des barrettes transversales (19) sont réalisées par pliage des barrettes de guidage (18).

8. Sortie d'air chaud selon la revendication 7, caractérisée en ce que la largeur (b) des fentes (20) est plus petite que la largeur (a) de l'ouverture des fentes de la plaque (21).

9. Sortie d'air chaud selon au moins une des revendications 4 à 8, caractérisée en ce que la tôle d'équilibrage (9) est reliée au couvercle (13).
